# EUROPÄISCHE PATENTANMELDUNG

(11) **EP 0 821 123 A1**
(43) Veröffentlichungstag der Anmeldung: **28.01.1998**
(21) Anmeldenummer: 97108550.1
(22) Anmeldetag: 28.05.1997
(51) Int. Cl.: E05B 47/00, E05B 49/00, E05C 19/16

(54) **Vorrichtung zum Oeffnen und/oder Verschliessen von Türen**

(71) Anmelder: Rofu AG, 8043 Zürich (CH)
(72) Erfinder: Waldvogel, Beat, CH-8172 Niederglatt (CH)
(74) Vertreter: Troesch Scheidegger Werner AG

(57) **Zusammenfassung**

Die Erfindung betrifft eine Vorrichtung zum Öffnen und/oder Verschliessen von Türen, wobei in den Türen und/oder in entsprechenden Türrahmen Schliesseinheiten (SE) vorgesehen sind, die mindestens einen Elektromagneten enthalten. In mindestens einer Schliesseinheit (SE) ist eine elektronische Schaltungseinheit enthalten, in der ein gewünschter Spannungswert zur Energieversorgung der Elektromagneten eingestellt wird.
Die Erfindung ist in gleicher Weise bei sogenannten Elektrotüröffnern als auch bei Haltemagneten einsetzbar.

## Beschreibung

Die vorliegende Erfindung betrifft eine Vorrichtung nach dem Oberbegriff des Patentanspruchs 1.

Das automatische Öffnen und Verschliessen von Türen mit Hilfe von sogenannten Elektrotüröffnern und Hafthaltemagneten ist derzeit weit verbreitet, wobei unter dem erst genannten Begriff durchwegs Türöffner verstanden werden, die ein mechanisches Verriegelungselement aufweisen, das zum Öffnen bzw. zum Verschliessen einer Türe entriegelt wird, wobei das Entriegeln mit Hilfe eines Elektromagneten erfolgt. Aufgrund der Ansteuerung bzw. der Betriebsweise des Elektrotüröffners unterteilt man diese weiter in sogenannte Arbeitsstrom-Türöffner und in sogenannte Ruhestrom-Türöffner, wobei beim letztgenannten Begriff, wie dieser selbst zum Ausdruck bringt, Türöffner verstanden werden, die zum Blockieren der Türe dauernd mit einer Spannung versorgt werden müssen. Demzufolge sind Arbeitsstrom-Türöffner lediglich zum Öffnen mit einer Spannung, vorzugsweise mit einem kurzen Impuls, zu versorgen.

Bei den Türöffnern mit Hafthaltemagneten werden Elektromagnete eingesetzt, mit denen eine magnetische Kraft erzeugt wird, welche die abzuschliessende Türe festhält. Damit eine Türe geschlossen bleibt, muss dauernd ein Strom durch die Spule fliessen. Hafthaltemagnete werden, nicht zuletzt aus diesem Grund, vor allem für Notausgänge verwendet.

Alle vorstehend genannten Türöffner benötigen Versorgungsspannungen, die entsprechend den gestellten Anforderungen anzupassen sind und die darüber hinaus eine hohe Stabilität aufweisen. Die Anpassungen müssen einzeln vorgenommen werden, was den Nachteil mit sich bringt, dass die Installation relativ aufwendig ist oder aber, dass mit relativ grossen Verlusten gerechnet werden muss.

Der vorliegenden Erfindung liegt daher die Aufgabe zugrunde, eine Vorrichtung anzugeben, welche die vorstehend genannten Nachteile nicht aufweist.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Erfindung weist folgende Vorteile auf: Indem elektronische Schaltungseinheiten, die insbesondere Spannungsregler enthalten, in die Schliesseinheit integriert werden, kann die Stromaufnahme minimiert werden, was kleinere Energieverluste zur Folge hat. Zudem können die erfindungsgemässen Türöffner mit integriertem Spannungsregler zunächst mit einer instabilen, jedoch in einem vorgegebenen Spannungsbereich liegenden Nennspannung versorgt werden. Der vorgegebene Spannungsbereich beträgt dabei vorzugsweise 5 V bis 48 V, womit - als weiterer Vorteil - keine Starkstromzulassung, wie sie in den meisten Staaten bei Betriebsspannungen über 48 V notwendig ist, erforderlich ist.

Die Erfindung wird nachfolgend anhand von Zeichnungen beispielsweise näher erläutert. Dabei zeigen
- Fig. 1: einen Elektrotüröffner in perspektivischer Darstellung,
- Fig. 2: ein Hafthaltemagnet in perspektivischer Darstellung,
- Fig. 3: eine weitere Ausführungsvariante eines Hafthaltemagneten in perspektivischer Darstellung und
- Fig. 4: eine elektronische Schaltungseinheit zur Spannungsregelung.

Fig. 1 zeigt einen an sich bekannten, mit dem Hinweiszeichen SE versehenen Elektrotüröffner. Im folgenden wird für Elektrotüröffner der Begriff Schliesseinheit SE verwendet, wobei unter diesem Begriff auch etwa die eingangs erwähnten Haltehaltemagnete verstanden werden können, wo dies einen entsprechenden Sinn ergibt.

Die in Fig. 1 dargestellte Schliesseinheit SE weist neben den diversen Befestigungsbohrungen, auf die hier nicht weiter eingegangen wird, ein für diesen Typ charakteristisches Verriegelungselement VE auf, das bei der geschlossenen Türe in das entsprechende Gegenstück im Türrahmen bzw. in der Türe eingreift. Zum Öffnen der Türe wird das Verriegelungselement VE mit Hilfe eines Elektromagneten in das Gehäuse der Schliesseinheit SE zurückgezogen, wodurch das Verriegelungselement VE vom Gegenstück entkoppelt wird.

Aus den obigen Erläuterungen geht implizit hervor, dass die Schliesseinheit SE und das entsprechende Gegenstück sowohl im Türrahmen als auch in der Türe eingesetzt sein können. Unter dem Begriff Schliesseinheit SE fallen somit sowohl die die Verriegelungselemente VE enthaltenden Einheiten als auch deren Gegenstücke.

In der das Verriegelungselement VE enthaltenden Schliesseinheit SE ist erfindungsgemäss eine elektronische Schaltungseinheit mit einer Schnittstelle vorgesehen, über die der in der Schliesseinheit SE enthaltene Elektromagnet gesteuert wird. Selbstverständlich können für eine einzelne Türe auch mehrere Schliesseinheiten SE vorgesehen werden.

In einer bevorzugten Ausführungsform der erfindungsgemässen Vorrichtung besteht die elektronische Schaltungseinheit im wesentlichen aus einem Spannungsregler, der es ermöglicht, dass eine Versorgungsspannung für die Schliesseinheit SE lediglich in einem vorgegebenen Bereich liegen muss, nämlich beispielsweise zwischen 5 V und 48 V, und dass zudem die Versorgungsspannung keine speziellen Stabilitätskriterien erfüllen muss. Damit sind die Anforderungen an die Erzeugung der Versorgungsspannungen äusserst gering und allfällige Störungen, die zwischen zentraler Spannungserzeugung und Schliesseinheiten SE entstehen können, werden durch die elektronische Schaltungseinheit in den Schliesseinheiten SE eliminiert.

Die Festlegung der Versorgungsspannungen auf unter 48 V ist deshalb von besonderer Bedeutung, weil dadurch entsprechende Zulassungsprüfungen nicht erforderlich sind.

Die in Fig. 1 dargestellte Schliesseinheit SE wird vorzugsweise mit den folgenden äusseren Abmessungen hergestellt:$\text{Länge x Breite x Tiefe: 90 mm x 20.5 mm x 28 mm}$ oder$\text{Länge x Breite x Tiefe: 76 mm x 20.5 mm x 28 mm.}$

In Fig. 2 ist ein Hafthaltemagnet dargestellt, das aus einer Schliesseinheit SE und einem Gegenstück G besteht. Die Schliesseinheit SE seinerseits besteht aus einem U-förmigen Halteelement HE1 und einem mindestens ein Elektromagnet enthaltendes Verriegelungselement VE. Demgegenüber weist das Gegenstück G ebenfalls ein U-förmiges Halteelement HE2 auf, das einen Einsatz E aufnimmt, über den ein durch die Elektromagnete erzeugter magnetischer Fluss geleitet werden kann. Vorzugsweise befindet sich das Verriegelungselement VE im Türrahmen der zu verschliessenden Türe und das Gegenstück G an der entsprechenden Stelle in der Türe. Selbstverständlich ist auch eine Anordnung denkbar, bei der sich das Verriegelungselement VE in der Türe und das Gegenstück G im Türrahmen befindet.

Schliesslich weist das Verriegelungselement VE eine elektronische Schaltungseinheit ES auf, die anhand Fig. 3 noch weiter erläutert wird.

Bei einem Türöffner mit einem Hafthaltemagneten nach Fig. 2 bleibt die Türe allein aufgrund der magnetischen Kraft geschlossen. Es liegt somit ein zum Ruhestrom-Elektrotüröffner ähnliches Prinzip vor.

Die in der Schliesseinheit SE vorhandene elektronischen Schaltungseinheit ES weist ein Hall-Element zur Bestimmung des magnetischen Flusses im Elektromagneten auf. Bekanntlich kann aufgrund des momentanen magnetischen Flusses, bei ausreichenden Kenntnissen der geometrischen Verhältnisse, auf die magnetische Kraft, die durch den Elektromagnet erzeugt wird, geschlossen werden. Damit kann auch die Haltekraft bestimmt werden.

Mit Hilfe eines geschlossenen Regelkreises, der im folgenden weiter erläutert wird, wird die Haltekraft konstant gehalten, und zwar auch dann, wenn die Versorgungsspannung für die Schliesseinheit SE abfällt. Die Versorgungsspannung darf jedoch nicht unter einen vorab definierten Minimalwert fallen, damit das Funktionieren des Regelkreises gewährleistet bleibt.

Die Überwachung des magnetischen Flusses ermöglicht auch, auftretende Fehlersituationen oder Manipulationen zu erkennen und anzuzeigen, wobei denkbar ist, dass solche Informationen an eine zentrale Stelle zur Weiterverarbeitung, insbesondere zum Anzeigen, übermittelt werden.

Das in Fig. 2 dargestellte Hafthaltemagnet wird vorzugsweise mit den folgenden äusseren Abmessungen hergestellt:$\text{Länge x Breite x Tiefe: 267 mm x 35 mm x 35 mm}$ oder$\text{Länge x Breite x Tiefe: 2500 mm x 66 mm x 42 mm.}$

Fig. 3 zeigt eine weitere Ausführungsvariante eines Hafthaltemagneten in perspektivischer Darstellung, wobei bei diesem lediglich die Schliesseinheit SE mit den bevorzugten äusseren Abmessungen in mm dargestellt ist. Das Gehäuse der Schliesseinheit SE umfasst erfindungsgemäss insbesondere die elektronische Schaltungseinheit ES, die seitlich neben der Verschliesseinheit VE, enthaltend die Elektromagnete, angeordnet ist.

Fig. 4 zeigt eine Schaltungsanordnung als mögliche Ausführungsvariante für die in den Schliesseinheiten SE (Fig. 1 bis 3) enthaltenen elektronischen Schaltungseinheiten ES (Fig. 2). Diese Schaltungsanordnung ist insbesondere geeignet für den Einsatz in einem Türöffner mit Hafthaltemagnet gemäss Fig. 2 oder 3. Einfache Abwandlungen lassen die gezeigte Schaltungsanordnung auch für eine in Fig. 1 dargestellte Schliesseinheit SE einsetzen.

Die folgende Stückliste bezieht sich auf die in Fig. 4 dargestellte Schaltungsanordnung:

| Ref.: | Komponententyp: |
|---|---|
| D1 | Diode vom Typ MLL4001 |
| Q1, Q2 | Transistoren vom Typ BC848A |
| D3 | Diode vom Typ BZX84C5V6 |
| D4 | Diode vom Typ MBRS130LT3 |
| D2 | Diode vom Typ BAS16 |
| U3 | Verstärker vom Typ LM358/NS |
| M1 | Feldeffekttransistor vom Typ SI9407DY |
| U2 | Integrierte Schaltung ML555CJ |
| P1 | Eingänge für Versorgungsspannung |
| P2 | Anschluss für Elektromagnet |
| P3 | Anschluss für Information über Haltekraft |
| C1, C2 | Kapazitäten mit je 10 nF |
| R1 | Potentiometer vom Typ VAR56V |
| R4 | Widerstand mit 110 Ω |
| R2, R8, R9, R10 | Widerstände mit 1 kΩ |
| R5, R7 | Widerstände mit 750 kΩ |
| R6, R14 | Widerstände mit 100 Ω |
| R11 | Widerstand mit 10 kΩ |
| R12 | Widerstand mit 15 kΩ |
| R13 | Widerstand mit 5 kΩ |
| R15, R16 | Widerstände mit 1 Ω |
| R3 | Widerstand mit 4,87 kΩ |
| U1 | Relais |
| TB4, TB5 | Anschlüsse für Leuchtdiode (LED), zweifarbig |
| TB1 bis TB3 | Anschlüsse für Hall-Element UG 3120 |

In einer weiteren Ausführungsvariante der erfindungsgemässen Vorrichtung ist vorgesehen, die in der Schliesseinheit SE (Fig. 1 bis 3) enthaltene elektronische Schaltung dahingehend zu erweitern, dass zusätzlich eine Sende/Empfangseinheit vorgesehen ist, die einerseits den Empfang von Informationen einer zutrittswilligen Person gewährleistet, anderseits entsprechende Informationen an eine zentrale Recheneinheit, die beispielsweise ein komplettes Schliesssystem steuert, zur Überprüfung von Zutrittsberechtigungen sendet. Stellt die zentrale Recheneinheit fest, dass die zutrittswillige Person berechtigt ist, so wird ein entsprechendes Signal an die Schliesseinheit gesendet und der Durchgang wird freigegeben bzw. die Türe wird geöffnet.

Mit diesem System lässt sich ein komplettes Schliesssystem realisieren, das den grossen Vorteil hat, dass keine zusätzlichen Leitungen vorgesehen werden müssen. Zudem lassen sich Änderungen in der Zutrittsberechtigung über die zentrale Recheneinheit auf einfachste Weise realisieren.

Da die Übertragung von Daten drahtlos erfolgt und da, je nach Gebäudeart, mit Empfangsschwierigkeiten zu rechnen ist, ist vorgesehen, dass die Schliesseinheiten in einer weiteren Ausführungsvariante der Erfindung zusätzlich als sogenannte Relaiseinheiten wirken, die Signale von anderen Schliesseinheiten oder von der zentralen Recheneinheit empfangen und verstärkt wieder aussenden. Dies hat den Vorteil, dass auch Schliesseinheiten, die sich in durch Mauern oder andere bauliche Massnahmen abgedeckten Winkeln des fraglichen Gebäudes befinden, erreicht werden können.

## Patentansprüche

1. Vorrichtung zum Öffnen und/oder Verschliessen von Türen, wobei in den Türen und/oder in Türrahmen Schliesseinheiten (SE) vorgesehen sind, die mindestens einen Elektromagneten enthalten, dadurch gekennzeichnet, dass in mindestens einer der Schliesseinheiten (SE) eine elektronische Schaltungseinheit (ES) enthalten ist, in der ein gewünschter Spannungswert zur Energieversorgung der Elektromagneten eingestellt wird.

2. Vorrichtung nach Anspruch 1, dadurch gekennzeichnet, dass die Speisespannung zur Versorgung der Schaltungseinheit (ES) mit elektrischer Energie zwischen 5 V und 48 V frei wählbar ist.

3. Vorrichtung nach Anspruch 1 oder 2, dadurch gekennzeichnet, dass die Schliesseinheiten (SE) nach dem Prinzip Hafthaltemagnet aufgebaut sind.

4. Vorrichtung nach Anspruch 3, dadurch gekennzeichnet, dass die Schaltungseinheit (ES) eine Messeinheit, vorzugsweise ein Hall-Element, zur Messung des magnetischen Flusses und einen geschlossenen Regelkreis zum Konstanthalten des magnetischen Flusses enthält.

5. Vorrichtung nach einem der vorangehenden Ansprüche, dadurch gekennzeichnet, dass die Schliesseinheiten (SE) die äusseren Abmessungen von 2500 mm x 66 mm x 42 mm, vorzugsweise 267 mm x 66 mm x 42 mm, nicht übersteigen.

6. Vorrichtung nach Anspruch 1 oder 2, dadurch gekennzeichnet, dass die Schliesseinheiten (SE) nach dem Prinzip Elektrotüröffner aufgebaut sind.

7. Vorrichtung nach Anspruch 6, dadurch gekennzeichnet, dass die Schliesseinheiten (SE) die äusseren Abmessungen von 90 mm x 20.5 mm x 28 mm, vorzugsweise 76 mm x 20.5 mm x 28 mm, nicht übersteigen.

8. Vorrichtung nach einem der vorangehenden Ansprüche, dadurch gekennzeichnet, dass in der Schaltungseinheit (ES) eine Sende/Empfangseinheit zur drahtlosen Übertragung von Zutrittsberechtigungen vorgesehen ist.

9. Vorrichtung nach Anspruch 8, dadurch gekennzeichnet, dass die Sende/Empfangseinheit als Relaiseinheit ausgebildet ist.
